# EUROPÄISCHE PATENTSCHRIFT

(11) **EP 2 767 598 B1**
(45) Veröffentlichungstag und Bekanntmachung des Hinweises auf die Patenterteilung: **14.03.2018**
(21) Anmeldenummer: 14152053.6
(22) Anmeldetag: 22.01.2014
(51) Int. Cl.: C21C 5/32, C21C 5/46, F27D 19/00, F27B 3/08, F27D 3/16, F27D 21/00

(54) **Verfahren zum Betrieb einer Sauerstoffblaslanze in einem metallurgischen Gefäß und Messsytem zur Ermittlung dabei verwendeter Messsignale**
Method for operating an oxygen blowing lance in a metallurgical vessel and measuring system for determining measuring signals used for the same
Procédé de fonctionnement d'une lance de soufflage à oxygène dans un récipient métallurgique et système de mesure permettant de déterminer les signaux de mesure utilisés

(30) Priorität: 14.02.2013 UA 2013001821; 02.05.2013 DE 102013208079
(43) Veröffentlichungstag der Anmeldung: 20.08.2014
(73) Patentinhaber: SMS group GmbH, 40237 Düsseldorf (DE)
(72) Erfinder: Grygorov, Pavlo, 80637 München (DE); Odenthal, Hans-Jürgen, 40822 Mettmann (DE); Schlüter, Jochen, 44265 Dortmund (DE); Uebber, Norbert, 40764 Langenfeld (DE)
(74) Vertreter: Klüppel, Walter

(56) Entgegenhaltungen:
- EP-A2- 1 054 069
- WO-A2-2011/120937
- WO-A2-2013/072170
- DE-A1- 19 948 187

## Beschreibung

Die Erfindung richtet sich auf ein Verfahren zum Betrieb einer ein Gas ausblasenden Blaslanze, insbesondere Sauerstoffblaslanze, in einem metallurgischen Gefäß, wobei der vorzugsweise auswechselbare Lanzenkopf der Blaslanze mindestens eine Überschalldüse aufweist. Weiterhin richtet sich die Erfindung auf ein Messsystem zur Ermittlung beim Betrieb einer Gas ausblasenden Blaslanze, insbesondere Sauerstoffblaslanze, in einem metallurgischen Gefäß zur Verfahrenssteuerung verwendeter Messsignale, wobei das Messsystem eine Blaslanze, vorzugsweise Sauerstoffblaslanze, mit einem mindestens eine Überschalldüse aufweisenden, vorzugsweise auswechselbaren, Lanzenkopf und eine die Messsignale erhaltende und verarbeitende Auswerte- und/oder Prozesssteuereinheit umfasst.

Bei der Stahlerzeugung ist es bei bestimmten Verfahren, beispielsweise beim Basic-Oxygen-Furnace-Verfahren (BOF) oder beim Argon-Oxygen-Decarburization-Verfahren (AOD) üblich, eine sich in einem metallurgischen Gefäß befindliche Metallschmelze mit einem Gas, insbesondere mit Sauerstoff (O₂) oder Stickstoff (N₂), zu beströmen. Hierzu wird typischerweise eine Blaslanze von oben in das metallurgische Gefäß eingefahren und aus dieser das Gas auf die Metallschmelze aufgeblasen.
Auch im Bereich des Aufschmelzens von Schrott in einem Lichtbogenofen, also einem Electric Arc Furnace (EAF), kann Gas auf die Schmelze aufgeblasen werden. Ein Aufblasen von Gas wird üblicherweise zumindest in den folgenden metallurgischen Aggregaten durchgeführt: BOF-Konverter, AOD-Konverter, Brenner und Injektordüsen für einen Elektrolichtbogenofen (EAF) oder einem CONARC-Ofen (CON=Converter, ARC=Arcing), Brenner und Injektordüsen für einen Reduktionsofen (SAF Submerge Arc Furnace) sowie Düsen für Vakuumbehandlungsanlagen wie beispielsweise VOD (Vacuum Oxygen Decarburization)- oder RH (Ruhrstahl-Heraeus)-Anlagen. Bei der Stahlerzeugung im BOF-Konverter wird der Sauerstoff mit Hilfe der Blaslanze auf das Metallbad aufgeblasen. Der Blaslanzenkopf ist dabei typischer Weise 1,4 bis 3 m von der Schmelzenoberfläche entfernt. In einem solchen Blaslanzenkopf befinden sich üblicher Weise mehrere unter vorbestimmten Winkeln angeordnete konvergent-divergente Düsen welche das Gas auf Überschallgeschwindigkeit beschleunigen. Die konvergent-divergenten Düsen, werden als Überschalldüsen oder Laval-Düsen bezeichnet. Aus diesen Überschalldüsen tritt das Gas typischerweise mit etwa zweifacher Schallgeschwindigkeit und mit einem hohen Impuls aus und trifft dann auf die Metallschmelze. In der Metallschmelze wird eine oszillierende Blasmulde erzeugt und das aufgeblasene Gas sorgt für eine intensive Entkohlungsreaktion. Dabei entsteht durch die aufsteigenden gasförmigen Reaktionsprodukte eine Schaumschlacke auf der Metallschmelze.

Die Geometrie einer Laval-Düse oder einer Überschalldüse kann gemäß der isentropen Stromfadentheorie nur für jeweils einen einzigen Wert - nämlich ihren idealen Betriebspunkt oder ihren Auslegungspunkt (design-point) - hinsichtlich des Eintrittsdruckes p₀ und der Eintrittstemperatur T₀ der Überschalldüse, sowie des statischen Gegendruckes p_{A} im metallurgischen Gefäß ausgelegt werden. Der Eintrittsdruck p₀ wird in diesem idealen Betriebspunkt daher auch als Auslegungsdruck und die Eintrittstemperatur T₀ wird in diesem idealen Betriebspunkt auch als Auslegungstemperatur bezeichnet. Nur wenn die Überschalldüse in ihrem idealen Betriebspunkt betrieben wird, liegt die expandierte Gasströmung fest an der Düsenwand bis zum Verlassen der Düse an und eine Beschleunigung des Gases auf Überschallgeschwindigkeit wird erreicht. Sobald die reale Düsenströmung jedoch vom idealen Auslegungszustand bzw. vom idealen Betriebspunkt abweicht, ergeben sich innerhalb und außerhalb der Düse komplexe Störungsmuster (diamond wave pattern) in Form von Expansionswellen oder Verdichtungsstößen, welche zum Verschleiß der Düsenkante führen können und welche zu einer frühzeitigen Ablösung des Strahls von der Düsenwand führen. Bei einer Ablösung des kalten Gasstrahls von der Düsenwand entsteht ein Rezirkulationsgebiet, über welches heißes Konvertergas an die Düsenwand gelangt, wodurch dann der Düsenverschleiß einsetzt. Um diesen Düsenverschleiß zu verringern oder zu vermeiden, muss die Überschalldüse daher möglichst in ihrem Betriebspunkt betrieben werden.

An der Spitze einer Blaslanze befindet sich ein auswechselbarer Lanzenkopf, der je nach Anwendung mehrere konvergent-divergente Überschalldüsen oder Laval-Düsen umfasst, um das Gas auf Überschallgeschwindigkeit zu beschleunigen. Ein solcher Lanzenkopf kann unter anderem bei folgenden metallurgischen Gefäßen oder Aggregaten Verwendung finden: bei BOF- und AOD-Konvertern, bei SIS (Siemag-Injection System)-Injektoren für Elektrolichtbogenöfen (EAF), bei Reduktionsöfen (SAF) und Vakuumanlagen (RH, VOD).

Die Geometrie einer Überschalldüse oder Laval-Düse kann sowohl in Bezug auf den unmittelbaren Eintrittsdruck p₀, den Auslegungsdruck der jeweiligen Überschalldüse, als auch die Eintrittstemperatur T₀, die jeweilige Auslegungstemperatur einer Überschalldüse, ausschließlich auf einen optimalen Betriebspunkt der jeweiligen Überschalldüse bei einem statischen Gegendruck p_{A} in dem jeweiligen metallurgischen Gefäß oder Aggregat ausgelegt werden. Nur wenn die beiden Prozessgrößen Auslegungsdruck/Eintrittsdruck und Eintrittstemperatur/Auslegungstemperatur im Konverterbetrieb eingehalten werden, arbeitet eine Überschalldüse oder Laval-Düse in ihrem optimalen Betriebspunkt und die Düse verschleißt nur geringfügig. Üblicherweise werden im praktischen Betrieb an einer das Gas für die Blaslanze bereitstellenden Ventilstation der Vordruck p_{VS} und der Volumenstrom des Gases gemessen. Diese Größen dienen in der Regel zur Auslegung der Ultraschalldüse. So wird der Druckverlust Δpᵥₑᵣₗ von der Ventilstation über die Rohrleitungen und Druckschläuche einschließlich der gesamten Blaslanze abgeschätzt, um den Eintrittsdruck p₀ anhand der Gleichung p₀ = p_{VS} - Δpᵥₑᵣₗ zu ermitteln. Der exakte Druckverlust Δpᵥₑᵣₗ ist theoretisch schwierig zu ermitteln, da hierfür eine kompressible Druckverlustberechnung über alle Bauteile unter Berücksichtigung der exakten Leitungsführung erforderlich ist. Aus diesem Grund sind die für die Düsenauslegung notwendigen Prozessgrößen p₀, T₀ und p_{A} stets nur als Näherungswerte bekannt. Ob die jeweilige Ultraschalldüse oder Laval-Düse im praktischen Stahlwerksbetrieb dann tatsächlich im Auslegungspunkt oder idealen Betriebspunkt arbeitet, ist ungewiss. Damit verschlechtern sich aber die Lanzenhaltbarkeit und die Prozessstabilität.

Weiterhin zündet beim Blasprozess der aus einer Blaslanze austretenden Sauerstoffstrahl bei der Berührung mit flüssigem Roheisen. Da der Konverter oder das jeweilige metallurgische Gefäß nicht nur mit Roheisen, sondern häufig auch mit Kühlmittel wie Stahlschrott befüllt ist, kann der aus der Blaslanze austretenden Sauerstoffstrahl aber auch von Stahlschrott zurückgeworfen werden, dessen Temperatur für die Zündung nicht ausreichend hoch ist. So setzt sehr oft die Verbrennung des Sauerstoffs nicht sofort mit dem Beginn des Blasprozesses ein. Es ist aber sehr wichtig, den genauen Zeitpunkt der Zündung zu erkennen, weil der Beginn der damit verbundenen Entkohlungsreaktion des jeweiligen Metallschmelzbades für die Prozessführung ausschlaggebend ist. Der Zündzeitpunkt kann je nach Lage des Schrottes und der Lage des flüssigen Roheisens zudem für jede Düse einer Mehrloch-Blaslanze unterschiedlich sein. Hier würde eine differenzierte Kenntnis von Ort und Zeit des Zündens eine entsprechend genaue Differenzierung nach genutztem und ungenutztem Sauerstoff ermöglichen.

Schließlich bildet sich bei den üblichen Blasprozessen im Konverter oder metallurgischen Gefäß eine Schmelze-Schlacke-Emulsion. Durch die Entkohlungsreaktion wird das Volumen der Schlacke enorm vergrößert, so dass ein Schlackenauswurf entstehen kann, der eine Erhöhung der Produktionskosten und des Ausfallrisikos zur Folge hat. Darüber hinaus haften während des Blasprozesses die Schlacke und das schmelzflüssige Metall, insbesondere flüssiger Stahl, an der üblicherweise wassergekühlten Blaslanze an. Solche Verbärungen an einer Blaslanze sind unerwünscht und müssen entfernt werden, weil dadurch die gesamte Masse der Blaslanze unerwünscht zunimmt und die Öffnungen der Ultraschalldüsen teilweise verstopft werden können.

Aus der WO 2012/136698 A1 und der WO2011/120937 A2 ist ein Verfahren zum Betrieb einer Sauerstoffblaslanze in einem metallurgischen Gefäß bekannt, bei welchem mit Hilfe einer autarken Messvorrichtung, die ohne äußere Zuführungen oder Zuleitungen eine Druckmessung und/oder eine Temperaturmessung über die Zeit aufgelöst vornimmt sowie die entsprechenden Messwerte speichert, der Druck und die Temperatur am Eingang einer Überschalldüse einer Blaslanze gemessen wird. Eine solche autarke, auch als "Datenlogger" bezeichnete Messvorrichtung, wird in den Blaslanzenkopf eingesetzt, misst dann über ihre (Batterie-)Lebensdauer hinweg den Druck und/oder die Temperatur und speichert diese Daten. Die autarke Messvorrichtung wird dann aus dem Blaslanzenkopf entfernt und mit Hilfe der ausgelesenen Messdaten wird eine Kalibrierkurve erstellt. Anhand dieser Kalibrierkurve wird der Betrieb der dann die autarke Messvorrichtung nicht mehr aufweisenden Sauerstoffblaslanze gesteuert. Der Nachteil der Benutzung von Datenloggern besteht darin, dass sich der Druckverlust Δpᵥₑᵣₗ, der sich bei laufendem Betrieb jeweils einstellende Eintrittsdruck p₀ₜ und die sich bei dem laufenden Betrieb jeweils einstellende Eintrittstemperatur T₀ₜ nur nachträglich ermitteln lassen, nachdem die Lanze ausgebaut wurde. Eine kontinuierliche aktuelle Erfassung des Eintrittsdruckes p₀ₜ und der Eintrittstemperatur T₀ₜ während des Blasprozesses findet nicht statt, so dass nicht sichergestellt ist, dass die Ultraschalldüse der Blaslanze während des laufenden Betriebes in ihrem idealen Betriebspunkt betrieben wird.

Weiterhin ist es aus der Praxis bekannt, mit Hilfe konventioneller, am Lanzenschlitten einer Blaslanze angeordneter Schwingungsaufnehmer Schwingungen der Blaslanze während des Betriebes im metallurgischen Gefäß zu erfassen. Aus den hierbei gewonnenen Messsignalen ergeben sich Rückschlüsse auf das Maß der Schlackenbildung in dem metallurgischen Gefäß und die Neigung zum Schlackenauswurf. Die Schwingungsmessungen erfolgen am Lanzenschlitten, da die Schwingungsaufnehmer dort thermisch geschützt sind und ein Lanzenwechsel ohne Rücksicht auf die Sensorik erfolgen kann. Der Nachteil dieser Lösung besteht darin, dass die am Lanzenschlitten gemessenen Schwingungen gegenüber den von der Schlackebildung am deutlichsten beeinflussten Schwingungen an der Lanzenspitze signifikant geringer sind und von prozessunabhängigen Größen beeinflusst werden können. Damit geben die gewonnenen Messsignale die Zustände im Bereich der Blaslanzenspitze nur ungenau wieder. Zudem werden bei Messungen, die oberhalb des Lanzendoms durchgeführt werden, die Auslenkungen der Blaslanze nicht optimal erfasst. Schließlich besteht bei in der Nähe des Blaslanzendoms angeordneten Messfühlern die Gefahr, dass diese durch die hier wirkende Hitze und die hier einwirkende Staubbelastung verschleißen und beschädigt werden.

Aus der WO 2011/151143 A2 ist es bekannt, mit Hilfe einer CCD-Sensoren oder Fotodioden aufweisenden Kamera im Spalt zwischen dem Konvertermund und der Abzugshaube den Verlauf der Strahlungsintensität über die Zeit zu bestimmen und denjenigen Zeitpunkt, bei welchem eine vorbestimmte Strahlungsintensität oder ein vorbestimmter Anstieg der Strahlungsintensität erreicht wird, als Zeitpunkt der Zündung des aus der Blaslanze austretenden Sauerstoffstrahles zu bestimmen. Dieses Verfahren zur Bestimmung des Zeitpunktes der Zündung bei Aufblasverfahren mit Beobachtung der Lichtemissionen des bei der Zündung entstehenden Brennfleckes von außerhalb hat einerseits den Nachteil, dass durch die starke Rauchentwicklung nach dem Zünden nur mittelbar über die Strahlung dieses Rauches Informationen über das Zünden erhalten werden. Dadurch ist die Zuverlässigkeit des Messergebnisses eingeschränkt. Zudem ist eine differenzierte Erkennung des Zündens einzelner, der bei einer Mehrlochdüse üblicherweise fünf bis sechs austretenden Sauerstoffstrahlen, nicht möglich.

Der Erfindung liegt die Aufgabe zugrunde, eine Lösung zu schaffen, die eine kontinuierliche Erfassung von beim Betrieb einer Gas ausblasenden Blaslanze, insbesondere Sauerstoffblaslanze, in einem metallurgischen Gefäß zur Verfahrenssteuerung verwendeten Betriebsparametermesssignalen ermöglicht.

Bei einem Verfahren der eingangs näher bezeichneten Art wird diese Aufgabe erfindungsgemäß dadurch gelöst, dass mittels mindestens eines im Lanzenkopf im Bereich der Überschalldüse angeordneten Detektors oder Sensors während des Betriebs der Blaslanze, insbesondere während eines Blasprozesses, vorzugsweise Sauerstoffblasprozesses, insbesondere kontinuierlich, im Lanzenkopf der Eintrittsdruck p₀ₜ und/oder die Eintrittstemperatur T₀ₜ des Gases an der mindestens einen Überschalldüse und/oder die Schwingungsamplitude A und/oder die Schwingungsfrequenz ω der Blaslanze und/oder der Zündzeitpunkt der Zündung beim Sauerstoffblasverfahren und/oder der Ortspunkt der Zündung beim Sauerstoffblasverfahren detektiert und/oder gemessen wird/werden und das oder die dabei erhaltene(n) Messsignal(e) während des Betriebes der Blaslanze einer an den mindestens einen Detektor oder Sensor angeschlossenen Auswerte- und/oder Prozesssteuereinheit vorzugsweise online zugeführt und zur Steuerung des Betriebes der Blaslanze bereitgestellt wird/werden.

Ebenso wird die vorstehende Aufgabe bei einem Messsystem der eingangs näher bezeichneten Art dadurch gelöst, dass im Lanzenkopf im Bereich der mindestens einen Überschalldüse mindestens ein Detektor oder Sensor angeordnet ist, der leitungsmäßig mit der Auswerte- und/oder Prozesssteuereinheit in Verbindung steht und der während des Betriebs der Blaslanze, insbesondere während eines Blasprozesses, vorzugsweise Sauerstoffblasprozesses, insbesondere kontinuierlich, im Lanzenkopf den Eintrittsdruck p₀ₜ und/oder die Eintrittstemperatur T₀ₜ des Gases an der mindestens einen Überschalldüse und/oder die Schwingungsamplitude A und/oder die Schwingungsfrequenz ω der Blaslanze und/oder den Zündzeitpunkt der Zündung beim Sauerstoffblasverfahren und/oder den Ortspunkt der Zündung beim Sauerstoffblasverfahren detektiert und/oder misst und das oder die dabei erhaltene(n) Messsignal(e) während des Betriebes der Blaslanze der an den mindestens einen Detektor oder Sensor angeschlossenen Auswerte- und/oder Prozesssteuereinheit vorzugsweise online zuführt und zur Steuerung des Betriebes der Blaslanze bereitstellt.

Die Erfindung geht also in ihrem Kern davon aus, im Kopf der Blaslanze einen oder mehrere Detektor(en) und/oder Sensor(en) anzuordnen, die während des Betriebes, d.h. insbesondere während des Gas ausblasenden Zustandes, der Blaslanze in ihrer im metallurgischen Gefäß positionierten Arbeits- oder Betriebsstellung Betriebsparameter messtechnisch erfassen und die erhaltenen Messsignale kontinuierlich und online während des Betriebes einer Auswerte- und/oder Prozesssteuereinheit zuführen und zur Steuerung des Betriebes der Blaslanze bereitstellen. Die auf diese Weise erhaltenen, jeweils den Betriebszustand in Bezug auf den jeweiligen Betriebsparameter aktuell wiedergebenden Messsignale, können dann unmittelbar zur Verfahrenssteuerung beim laufenden Betrieb der Blaslanze verwendet werden.

Nach einem Aspekt der Erfindung werden auf diese Weise mit mindestens einem Detektor und/oder Sensor der aktuelle Eintrittsdruck p₀ₜ des Gases am Eingang der mindestens einen Überschalldüse der Blaslanze detektiert und/oder gemessen. Nach einem zweiten Aspekt der Erfindung wird mittels mindestens eines Detektors oder Sensors während des Blasprozesses insbesondere kontinuierlich im Lanzenkopf die Eintrittstemperatur T₀ₜ des Gases am Eingang der mindestens einen Überschalldüse der Blaslanze detektiert und/oder gemessen.

Diese im ersten Aspekt und/oder dem zweiten Aspekt der Erfindung ermittelten Betriebsparametermesssignale werden dann einer Auswerte- und/oder Prozesssteuereinheit unmittelbar, vorzugsweise online, zugeführt und zur Verfahrenssteuerung des Betriebes der Blaslanze bereitgestellt. Damit ist es beispielsweise möglich, durch Anpassung des Ventildruckes p_{VS} den sich aktuell im Lanzenkopf am Eingang einer Überschalldüse einstellenden Eintrittsdruck p₀ₜ zu regeln und so einzustellen, dass er dem Auslegungsdruck p₀ zumindest im Wesentlichen und/oder annähernd, also mit einer allenfalls geringen Abweichung, entspricht. Es ist auf diese Weise mittels der Erfindung also möglich, eine Überschalldüse - und bei Bereitstellung eines Detektors oder Sensors am Eingang einer jeden Überschalldüse oder Laval-Düse einer Blaslanze - alle Überschalldüsen stets zumindest nahezu in ihrem Auslegungszustand (design point), d.h. in oder an ihrem idealen Betriebspunkt zu betreiben. Dadurch ergeben sich stabile Prozessbedingungen für das Gasblasen, insbesondere Sauerstoffblasen, was zu einer deutlich höheren Lebensdauer und Standzeit des vorzugsweise auswechselbaren Lanzenkopfes führt. Eine kontinuierliche Erfassung des Eintrittsdrucks p₀ₜ und der Eintrittstemperatur T₀ₜ während eines Blasprozesses ermöglicht auf diese Weise eine dynamische Anpassung des Druckes p_{VS} an der Ventilstation während des Blasprozesses, so dass auf diese Weise der Lanzenkopf in seinem Auslegungspunkt betrieben werden und der Düsenverschleiß minimiert werden kann.

Erfindungsgemäß werden also der jeweils aktuelle Eintrittsdruck p₀ₜ und die jeweils aktuelle Eintrittstemperatur T₀ₜ im Inneren der Blaslanze, d.h. im Lanzenkopf, während des Blasprozesses gemessen. Diese zeitanhängige Druck- und Temperaturmessung erfolgt mit Hilfe von Detektoren und/oder Sensoren. Die Messdaten werden über ein Kabel oder auch drahtlos an eine angeschlossene Auswerte- und/oder Prozesssteuereinheit, beispielsweise einen PC, übertragen. Die Energieversorgung der Detektoren und/oder Sensoren kann durch das Kabel oder eine Batterie oder mit Hilfe eines Energie-Harvesting-Moduls erfolgen.

In der Blaslanze oder unmittelbar im Lanzenkopf sind somit nach diesen ersten beiden Aspekten der Erfindung Druck- und gegebenenfalls Temperatursensoren zur Bestimmung des aktuellen Eintrittsdruckes p₀ₜ und der aktuellen Eintrittstemperatur T₀ₜ des Sauerstoffes oder Blasgases in der Blaslanze installiert. Gleichzeitig mit der oder den Druckmessung(en) in der Blaslanze oder im Lanzenkopf soll der Druck oder Vordruck p_{VS} an der das Blasgas oder den Sauerstoff liefernden Ventilstation gemessen werden. Dies ermöglicht dann eine online Berechnung des Druckverlustes Δpᵥₑᵣₗ = p_{VS} - p₀ₜ und eine Kontrolle der Abweichung des aktuellen Eintrittsdruckes p₀ₜ und der aktuellen Eintrittstemperatur T₀ₜ des Blasgases oder des Sauerstoffes von den entsprechenden Auslegungsgrößen der jeweiligen Überschalldüse Auslegungsdruck p₀ und Auslegungstemperatur T₀ während des Blasprozesses. Auf diese Weise kann der Vordruck p_{VS} an der Ventilstation so eingestellt werden, dass am Eingang einer oder aller Überschalldüse(n) oder Laval-Düse(n) der Blaslanze ein Eintrittsdruck p₀ₜ vorliegt, der dem Auslegungsdruck p₀ entspricht. In diesem Fall ist dann der Lanzenkopfverschleiß minimiert. Die Größe T₀ₜ ist für den eigentlichen Betrieb nicht notwendig, jedoch wird die Auslegungstemperatur T₀ als theoretische Auslegungsgröße bei der Düsenauslegung benötigt. Der statische Druck p_{A} im metallurgischen Gefäß kann auf diese Weise nicht ermittelt werden. Für die Düsenauslegung spielt er aber auch nur eine untergeordnete Rolle, da der Druck p_{A} nur wenig vom Umgebungsdruck 1.01 bar abweicht. Die gemessenen Daten, d.h. die ermittelten Betriebsparametermesssignale, lassen sich durch ein Kabel oder drahtlos, letzteres beispielsweise mittels eines in die Blaslanze eingebauten Funkmodules, an eine Auswerte- und/oder Prozesssteuereinheit, beispielsweise einen Rechner, insbesondere einen PC, übertragen, der dem Bedienpersonal zur Verfügung steht. Die für die korrekte theoretische Auslegung einer Überschalldüse gemäß der isentropen Stromfadentheorie notwendigen Prozessgrößen Eintrittsdruck p₀ und Eintrittstemperatur T₀ direkt an der Laval-Düse sowie der statische (Gegen)Druck p_{A} im metallurgischen Gefäß lassen sich mit dem erfindungsgemäßen Verfahren und dem erfindungsgemäßen Messsystem nun kontinuierlich als jeweils aktuelle zeitabhängige Größe erfassen. Diese Größen p₀ₜ und T₀ₜ können mittels der im Lanzenkopf angeordneten Detektoren und/oder Sensoren kontinuierlich während des Blasprozesses gemessen werden. Der statische Druck p_{A} im metallurgischen Gefäß spielt für die korrekte Auslegung und damit die Einregelung des Betriebes der Ultraschalldüse(n) in oder an ihren idealen Betriebspunkt nur eine untergeordnete Rolle, da er in der Regel nur mäßig um den Umgebungsdruck schwankt (1.01 bar ± 0.2 bar). Wenn der Druck p_{VS} an der Ventilstation ebenfalls kontinuierlich gemessen wird, kann der Druckverlust Δpᵥₑᵣₗ zwischen der Ventilstation und dem Eintritt des Gases in den Blaslanzenkopf ebenfalls kontinuierlich während des Blasprozesses ermittelt werden.

Insbesondere für die Realisierung der ersten beiden vorstehend dargelegten Aspekte der Erfindung zeichnet sich das erfindungsgemäße Verfahren in vorteilhafter Ausgestaltung dadurch aus, dass mittels mindestens eines im Lanzenkopf im Bereich der mindestens einen Überschalldüse angeordneten Drucksensors während des Betriebs der Blaslanze, insbesondere während eines Blasprozesses, vorzugsweise Sauerstoffblasprozesses, insbesondere kontinuierlich, im Lanzenkopf der Eintrittsdruck p₀ₜ des Gases am Eingang der mindestens einen Überschalldüse detektiert und/oder gemessen wird, sowie insbesondere dadurch dass, mittels mindestens eines im Lanzenkopf im Bereich der mindestens einen Überschalldüse angeordneten Temperatursensors während des Betriebs der Blaslanze, insbesondere während eines Blasprozesses, vorzugsweise Sauerstoffblasprozesses, insbesondere kontinuierlich, im Lanzenkopf die Eintrittstemperatur T₀ₜ des Gases am Eingang der mindestens einen Überschalldüse detektiert und/oder gemessen wird.

Hierbei ist es dann besonders zweckmäßig, wenn gleichzeitig, insbesondere kontinuierlich, der Zuführdruck p_{VS} des Gases an einer beabstandet zu der mindestens einen Überschalldüse angeordneten Gaszuführstation detektiert und/oder gemessen wird, was die Erfindung auch vorsieht.

In gleicher Weise zeichnet sich das erfindungsgemäße Messsystem in Ausgestaltung dadurch aus, dass im Lanzenkopf im Bereich der mindestens einen Überschalldüse mindestens ein Drucksensor angeordnet ist, der leitungsmäßig mit der Auswerte- und/oder Prozesssteuereinheit in Verbindung steht und der während des Betriebs der Blaslanze, insbesondere während eines Blasprozesses, vorzugsweise Sauerstoffblasprozesses, insbesondere kontinuierlich, im Lanzenkopf den Eintrittsdruck p₀ₜ des Gases am Eingang der mindestens einen Überschalldüse detektiert und/oder misst und das oder die dabei erhaltene(n) Messsignal(e) während des Betriebes der Blaslanze der an den mindestens einen Drucksensor angeschlossenen Auswerte- und/oder Prozesssteuereinheit vorzugsweise online zuführt und zur Steuerung des Betriebes der Blaslanze bereitstellt und/oder dadurch, dass im Lanzenkopf im Bereich der mindestens einen Überschalldüse mindestens ein Temperatursensor angeordnet ist, der leitungsmäßig mit der Auswerte- und/oder Prozesssteuereinheit in Verbindung steht und der während des Betriebs der Blaslanze, insbesondere während eines Blasprozesses, vorzugsweise Sauerstoffblasprozesses, insbesondere kontinuierlich, im Lanzenkopf die Eintrittstemperatur T₀ₜ des Gases am Eingang der mindestens einen Überschalldüse detektiert und/oder misst und das oder die dabei erhaltene(n) Messsignal(e) während des Betriebes der Blaslanze der an den mindestens einen Temperatursensor angeschlossenen Auswerte- und/oder Prozesssteuereinheit vorzugsweise online zuführt und zur Steuerung des Betriebes der Blaslanze bereitstellt.
Nach einem dritten Aspekt der Erfindung ist vorgesehen, dass mittels mindestens eines unmittelbar im Lanzenkopf installierten Schwingungssensors während des Betriebes der Blaslanze die Schwingungsamplitude A und/oder die Schwingungsfrequenz ω der Blaslanze, insbesondere Sauerstoffblaslanze, detektiert und gemessen wird. Durch die Messung mittels im Lanzenkopf angeordneter Detektoren und/oder Sensoren ist eine zuverlässige, wartungsfreie und effiziente Schwingungsmessung an der Blaslanze im metallurgischen Gefäß, insbesondere Konverter, zur Erkennung des Schlackenanstieges und eines eventuellen Schlackenauswurfes sowie von Verbärungen der Blaslanze möglich. Es ist somit möglich, die Schwingungen der Blaslanze, insbesondere Sauerstoffblaslanze oder BOF-Lanze, mit einer innerhalb der Blaslanze angeordneten Sensorik zu messen. Hierbei erfolgt die Messung im Lanzenkopf zudem an einer möglichst mündungsnahen, d.h. in diesem Sinne "tiefen" Stelle der Blaslanze, wodurch sich eine hohe und im Vergleich zum Stand der Technik höhere Signifikanz der Messsignale ergibt. Die Messung erfolgt vorzugsweise mittels einer drahtlosen Sensorik (Detektor(en) und/oder Sensor(en)), wobei aber auch eine leitungs- oder drahtgebundene Anordnung möglich ist. Letzteres ist allerdings mit der Problematik verbunden, dass bei einer Schädigung des unteren Lanzenteiles, d.h. des Lanzenkopfes, oberhalb der aus den Detektoren und/oder Sensoren gebildeten Sensorik die Zuleitungen und gegebenenfalls die Sensorik aufwendig erneuert werden muss. Auch bei den Schwingungssensoren kann die Energieversorgung der drahtlosen Sensorik mit Hilfe von Batterien, Akkus oder eines Energie-Harvesting-Moduls erfolgen.

Zur Realisierung dieses dritten Aspektes der vorliegenden Erfindung zeichnet sich diese dadurch aus, dass mittels mindestens eines im Lanzenkopf im Bereich der mindestens einen Überschalldüse angeordneten Schwingungssensors während des Betriebs der Blaslanze, insbesondere während eines Blasprozesses, vorzugsweise Sauerstoffblasprozesses, insbesondere kontinuierlich, im Lanzenkopf die Schwingungsamplitude A und/oder die Schwingungsfrequenz ω der Blaslanze detektiert und/oder gemessen wird.

In gleicher Weise ist in Ausgestaltung des Messsystems vorgesehen, dass im Lanzenkopf im Bereich der mindestens einen Überschalldüse mindestens ein Schwingungssensor angeordnet ist, der leitungsmäßig mit der Auswerte- und/oder Prozesssteuereinheit in Verbindung steht und der während des Betriebs der Blaslanze, insbesondere während eines Blasprozesses, vorzugsweise Sauerstoffblasprozesses, insbesondere kontinuierlich, im Lanzenkopf die Schwingungsamplitude A und/oder die Schwingungsfrequenz ω der Blaslanze detektiert und/oder misst und das oder die dabei erhaltene(n) Messsignal(e) während des Betriebes der Blaslanze der an den mindestens einen Schwingungssensor angeschlossenen Auswerte- und/oder Prozesssteuereinheit vorzugsweise online zuführt und zur Steuerung des Betriebes der Blaslanze bereitstellt.

Mittels der im Lanzenkopf angeordneten Schwingungssensoren zur Bestimmung der Schwingungsamplitude A und/oder der Schwingungsfrequenz ω einer Gasblaslanze, insbesondere Sauerstoffblaslanze, ist eine kontinuierliche Messung der Amplitude und/oder der Frequenz der Schwingungen und damit einhergehend eine Überwachung der Schlackenhöhe im Konverter oder metallurgischen Gefäß möglich. Bei einer niedrigen Schlackenhöhe dominieren im Frequenzspektrum harmonische Eigenschwingungen der Blaslanze. Bei einem hohen Schlackenstand wird die Lanze von der Schlacke eingehüllt. Dabei entsteht und steigt eine von der Schlacke hervorgerufene stochastische Komponente der Schwingungen. Die Bildung der Verbärungen an der Lanzenspitze ändert auch deren Masse. Durch die Messung von Eigenfrequenzen kann die Menge von anhaftender Schlacke oder Stahl abgeschätzt und eine frühzeitige Entscheidung hinsichtlich eines Lanzenwechsels getroffen werden. Die gemessenen Schwingungsamplituden A und/oder Schwingungsfrequenzen ω werden ebenfalls insbesondere drahtlos, insbesondere per Funk, an die Auswerte- und/oder Steuereinheit, insbesondere einen Rechner, vorzugsweise einen PC, der dem Bedienungspersonal bedienbar zur Verfügung steht übertragen. Hierbei ist dann dem jeweiligen Schwingungssensor oder den Schwingungssensoren mindestens ein Funkmodul zugeordnet und an dieses oder dies angeschlossen.

Nach einem vierten Aspekt sind innerhalb des Lanzenkopfes Fotodioden, Fotodetektoren oder Lichtsensoren, insbesondere CCD (Charge Coupled Device) -Sensoren oder CMOS (Complementary Metal Oxide Semiconductors; MetallOxid-Halbleiter) -Sensoren angeordnet, die während eines Blasprozesses im Lanzenkopf die bei einem Zünden der Sauerstoffstrahlen die auftretenden optischen Emissionen detektieren. Damit ist es möglich, den Zeitpunkt des Zündens einer Sauerstoffblaslanze zeitnah zu erfassen, wobei die Fotodiode oder der mindestens eine optische Sensor oder Detektor derart innerhalb der Blaslanze angeordnet ist, dass die durch das Zünden der Sauerstoffstrahlen hervorgerufenen optischen Emissionen des Brennflecks von dem Sensor innerhalb der Blaslanze erfasst werden können. Die hierbei ermittelten Messsignale können dann in der zugeordneten Auswerte- und/oder Prozesssteuereinheit weiterverarbeitet werden. Auch in diesem Fall erfolgt die Messsignal- und damit Datenübertragung durch ein Kabel oder drahtlos per Funk. Ebenso ist die Energieversorgung der drahtlosen optischen Sensorik mit Hilfe von Batterien, Akkus oder eines Energie-Harvesting-Moduls möglich.

Unmittelbar im Lanzenkopf sind die Lichtsensoren (CCD-Sensoren, CMOS-Sensoren) oder eine solche Sensoren oder Dioden oder Detektoren aufweisende Kamera zur Bestimmung des Zeitpunktes der Zündung beim Sauerstoffblasverfahren installiert. Hierbei ist vorgesehen, ein oder mehrere Lichtsensoren im Inneren der Blaslanze, vorzugsweise im Blaslanzenkopf, anzuordnen, um den genauen Zeitpunkt der Zündung ermitteln zu können. Die beim Zünden der Sauerstoffstrahlen hervorgerufene optische Emission wird von dem Sensor oder den Sensoren innerhalb der Blaslanze im Lanzenkopf erfasst und die ermittelten Messsignale und damit verbundenen Informationen werden an die Auswerte- und/oder Steuereinheit, insbesondere einen Rechner oder PC, leitungsgebunden mit Hilfe eines Kabels oder drahtlos per Funk übertragen.

Zur Erzielung des vorstehend erwähnten vierten Aspektes der Erfindung zeichnet sich das Verfahren in Ausgestaltung dadurch aus, dass mittels mindestens eines im Lanzenkopf im Bereich der mindestens einen Überschalldüse angeordneten Lichtsensors, insbesondere CCD- oder CMOS-Sensors, oder mindestens einer damit ausgestatteten Kamera während des Betriebs der Blaslanze, insbesondere während eines Blasprozesses, vorzugsweise Sauerstoffblasprozesses, im Lanzenkopf die bei einem Zünden der Sauerstoffstrahlen auftretende(n) optische(n) Emission(en) detektiert wird/werden. Ebenso ist hierfür in Ausgestaltung des Messsystems vorgesehen, dass im Lanzenkopf im Bereich der mindestens einen Überschalldüse mindestens ein Lichtsensor, insbesondere ein CCD- oder CMOS- Sensor, oder mindestens eine damit ausgestattete Kamera angeordnet ist, der leitungsmäßig mit der Auswerte- und/oder Prozesssteuereinheit in Verbindung steht und der während des Betriebs der Blaslanze, insbesondere während eines Blasprozesses, vorzugsweise Sauerstoffblasprozesses, im Lanzenkopf die bei einem Zünden der Sauerstoffstrahlen auftretende(n) optische(n) Emission(en) detektiert und/oder misst und das oder die dabei erhaltene(n) Messsignal(e) während des Betriebes der Blaslanze der an den mindestens einen Lichtsensor, insbesondere CCD- oder CMOS- Sensor, oder die mindestens eine Kamera angeschlossenen Auswerte- und/oder Prozesssteuereinheit vorzugsweise online zuführt und zur Steuerung des Betriebes der Blaslanze bereitstellt.

Mit der erfindungsgemäßen Ausgestaltung nach dem vierte Aspekt, lässt sich eine genaue Bestimmung des Zündzeitpunktes durchführen, dies bei jeweils einer Überschalldüse einer Mehrlochblaslanze zugeordnetem Sensor/Detektor auch differenziert nach den einzelnen Sauerstoffstrahlen.

Ein fünfter Aspekt der Erfindung richtet sich darauf, den Ortspunkt der Zündung beim Sauerstoffblasverfahren zu detektieren und/oder zu messen. Diesbezüglich sollen unmittelbar im Lanzenkopf Lichtsensoren, insbesondere CCD- oder CMOS-Sensoren oder Detektoren, Fotodioden oder Fotodetektoren oder eine damit ausgestattete Kamera angeordnet sein, deren einfallendes Licht empfangenden Sensorflächen optisch durch eine Mündungsöffnung der Blaslanze und insbesondere die Mündungsöffnung einer zugeordneten Überschalldüse optisch hindurchgehend ausgerichtet sind. Die derart im Lanzenkopf installierten Lichtsensoren dienen der Bestimmung des Ortspunktes der Zündung beim Sauerstoffblasverfahren. Bei Verwendung mehrerer gerichteter optischer Sensoren oder der Verwendung einer Kamera lässt sich neben dem Zündzeitpunkt damit auch bei üblicherweise verwendeten Mehrlochblaslanzen der Ort des Zündens ermitteln. Da üblicherweise ein Blaslanzenkopf mehrere Überschalldüsen enthält, kann ein Lichtsensor einer Düse zugeordnet werden. Auf diese Weise entsteht die Möglichkeit einer differenzierten Erkennung des Zündens der Sauerstoffstrahlen, da bei Auftreffen eines Sauerstoffstrahls auf flüssiges Roheisen ein Brennfleck entsteht, während bei Auftreffen des Brennfleckes auf Schrott kein Brennfleck entsteht, so dass sich die jeweils detektierten Bereiche hinsichtlich ihrer optischen Emission(en) unterscheiden. Der Vorteil der Installation im Inneren der Blaslanze ist, dass die Ausblicköffnung der Kamera oder der Sensoren durch Spülung mittels Sauerstoff freigehalten wird. Die erhaltenen Messsignale können dann wiederum leitungsgebunden oder per Funk an die Auswerte- und/oder Steuereinheit, insbesondere einen Rechner oder PC übertragen und dort zur Verfahrenssteuerung verwendet werden. Dieser fünfte Aspekt der Erfindung besteht also darin, den Zündort des Sauerstoffstrahles zu erfassen, indem ein optische Sensor oder Detektor derart innerhalb einer Blaslanze angeordnet wird, dass er die durch das Zünden des Sauerstoffstrahlen hervorgerufenen optischen Emissionen des Brennfleckes innerhalb der Blaslanze erfassen kann, so dass die erhaltenen Messsignale oder Informationen dann in der zugeordneten Auswerte- und/oder Steuereinheit weiterverarbeitet werden können. Die Datenübertragung erfolgt leitungsgebunden durch ein Kabel oder drahtlos per Funk. Auch in diesem Fall kann die Energieversorgung der drahtlosen optischen Sensorik mit Hilfe von Batterien, Akkus oder eines Energie-Harvesting-Moduls erfolgen, wobei der oder die Detektor(en) oder Sensor(en) mittels eines in der Blaslanze angeordneten Energie-Harvesting-Moduls mit elektrischer Energie versorgt wird/werden.

Zur Realisierung dieses fünften Aspektes der Erfindung zeichnet sich das erfindungsgemäße Verfahren dadurch aus, dass mittels mindestens eines im Lanzenkopf im Bereich der mindestens einen Überschalldüse angeordneten und optisch durch eine Mündungsöffnung der Blaslanze hindurchgehend ausgerichteten Lichtsensors, insbesondere CCD- oder CMOS- Sensors, oder mindestens einer damit ausgestatteten Kamera während des Betriebs der Blaslanze, insbesondere während eines Blasprozesses, vorzugsweise Sauerstoffblasprozesses, im Lanzenkopf außerhalb der Blaslanze auftretende optische Emissionen detektiert werden.

Ebenso zeichnet sich das Messsystem zur Realisierung dieses fünften Aspektes der Erfindung dadurch aus, dass im Lanzenkopf im Bereich der mindestens einen Überschalldüse mindestens ein Lichtsensor, insbesondere ein CCD- oder CMOS-Sensor, oder mindestens eine damit ausgestattete Kamera angeordnet ist, der/die optische durch eine Mündungsöffnung der Blaslanze hindurchgehend ausgerichtet ist und der/die leitungsmäßig mit der Auswerte- und/oder Prozesssteuereinheit in Verbindung steht und der während des Betriebs der Blaslanze, insbesondere während eines Blasprozesses, vorzugsweise Sauerstoffblasprozesses, im Lanzenkopf außerhalb der Blaslanze auftretende optische Emissionen detektiert und/oder misst und das oder die dabei erhaltene(n) Messsignal(e) während des Betriebes der Blaslanze der an den mindestens einen Lichtsensor () oder die mindestens eine Kamera angeschlossenen Auswerte- und/oder Prozesssteuereinheit vorzugsweise online zuführt und zur Steuerung des Betriebes der Blaslanze bereitstellt.

Hierbei ist es dann besonders zweckmäßig, wenn bei einer mehrere Überschalldüse aufweisenden Mehrlochlanze jeder Überschalldüse jeweils mindestens ein Detektor oder Sensor zugeordnet wird oder bei einer entsprechenden Blaslanze des Messsystems zugeordnet ist.

In weiterer Ausgestaltung sehen das Verfahren sowie das Messsystem vor, dass der Blaslanze ein oder mehrere Detektor(en) oder Sensor(en) aus der Gruppe der Drucksensoren, Temperatursensoren, Schwingungssensoren und/oder Lichtsensoren zugeordnet wird/werden, oder dass die Blaslanze einen oder mehrere Detektor(en) oder Sensor(en) aus der Gruppe der Drucksensoren, Temperatursensoren, Schwingungssensoren und/oder Lichtsensoren aufweist.

Die Messdatenübertragung an die Auswerteeinheit, beispielsweise einen PC, und die Energieversorgung der Messsensoren oder -detektoren kann beispielsweise durch ein Kabel realisiert werden. Beim Wechsel der Blaslanze wird aber üblicherweise der Lanzenkopf oder das untere Teil der Lanze aufgrund von Verschleiß, Verbärungen oder Beschädigungen abgetrennt. Hierbei besteht bei leitungsgebundener Energieversorgung die Gefahr, dass das Kabel durchgeschnitten wird. Eine drahtlose Messsignal- und Messdatenübertragung ist daher besonders vorteilhaft. Diese kann beispielsweise durch eine Funkübertragung realisiert werden. In diesem Fall kann für die Sicherstellung der Energieversorgung der jeweilige Sensor oder Detektor mit einer Batterie oder einem Energie-Harvesting-Modul ausgestattet sein. Das erfindungsgemäße Verfahren zeichnet sich daher in Weiterbildung dadurch aus, dass das oder die erhaltene(n) Messsignal(e) von dem Detektor und/oder Sensor leitungsgebunden mittels eines in oder an der Blaslanze angeordneten Kabels oder drahtlos mittels eines mit dem Detektor und/oder Sensor verbundenen und in der Blaslanze angeordneten Funkmoduls der Auswerte- und/oder Prozesssteuereinheit zugeführt wird/werden.

Hierbei ist es in vorteilhafter Weise zudem möglich, dass der oder die Detektor(en) oder Sensor(en) mittels eines in der Blaslanze angeordneten Energie-Harvesting-Moduls mit elektrischer Energie versorgt wird/werden.

Das Messsystem zeichnet sich in vorteilhafter Weiterbildung der Erfindung schließlich noch dadurch aus, dass der oder die Detektor(en) oder Sensor(en) leitungsgebunden mittels eines in oder an der Blaslanze angeordneten Kabels oder drahtlos mittels eines in der Blaslanze angeordneten Funkmoduls mit der Auswerte- und/oder Prozesssteuereinheit verbunden ist/sind, wobei insbesondere der oder die drahtlos mit der Auswerte- und/oder Prozesssteuereinheit verbundene(n) Detektor(en) oder Sensor(en) vorzugsweise mit einem in der Blaslanze angeordneten Energie-Harvesting-Modul verbunden ist/sind.

Die vorstehend aufgeführten Detektoren und/oder Sensoren können somit mit einer drahtlosen Informations- und/oder Energieübertragung ausgestattet innerhalb der Blaslanze angeordnet sein. Dadurch wird der Aufwand bei einer Neuinstallation der Sensoren und/oder Detektoren geringer als bei leitungs- oder kabelgebundenen Sensoren oder Detektoren. Von Vorteil ist dieser geringere Aufwand bei der Neuinstallation insbesondere dann, wenn die Blaslanze oberhalb der Sensoren, beispielsweise aufgrund von an der Blaslanze vorhandenen Verbärungen, zertrennt werden und ein neues Lanzenteil angeschweißt werden muss. Die in diesem Sinne drahtlos ausgebildeten Sensoren können zur Vermeidung des Wechselns der Energiequelle mit einer Energie-Harvesting-Energiequelle bzw. einem Energie-Harvesting-Modul ausgestattet sein. In der Lanze kann als Energiequelle beispielsweise ein Generator dienen, der seine Energie aus der Gasströmung oder der Schwingung der Lanze schöpft. Im Falle einer Schwingungsmessung kann die Energie beim Einsatz eines Energie-Harvesting-Moduls beispielsweise aus der sich aus den Schwingungen der Blaslanze ergebenden Energie bezogen werden.

Bei der Verwendung mehrerer gezielt ausgerichtet angeordneter optischer Sensoren oder Detektoren oder einer damit ausgestatteten Kamera lässt sich neben dem Zündzeitpunkt auch bei üblicherweise verwendeten Mehrlochblaslanzen der Ort des Zündens ermitteln. Da ein Blaslanzenkopf üblicherweise mehrere Überschalldüsen enthält, kann jeder Überschalldüse ein entsprechender Lichtsensor oder -detektor zugeordnet werden. Auf diese Weise besteht die Möglichkeit einer differenzierten Erkennung des Zündens der Sauerstoffstrahlen.

Mit Hilfe der Auswerte- und/oder Steuereinheit lassen sich die durch die Sensoren und/oder Detektoren detektierten oder gemessenen oder ermittelten Messsignale oder daraus abgeleitete Informationen auswerten und für die Steuerung des Prozesses und das Betreiben der zugrunde liegenden Modell nutzen.

Die Erfindung ist nachstehend anhand an einer Zeichnung beispielhaft näher erläutert. Diese zeigt in
- Fig.1: in schematischer Schnittdarstellung eine Blaslanze mit zugeordnetem metallurgischem Gefäß und Gasversorgung,
- Fig. 2: in schematischer Darstellung den Bereich eines Lanzenkopfes mit darin angeordnetem leitungsgebundenem Sensor,
- Fig. 3: in schematischer Darstellung den Bereich eines Lanzenkopfes mit darin angeordnetem Drahtlos-Sensor und in
- Fig. 4: in schematischer Darstellung eine Sensorik zur Erkennung des Zündortes.

Die Fig. 1 zeigt eine von oben in ein als Konverter ausgebildetes metallurgisches Gefäß 1 eingeführte Blaslanze 2, insbesondere Sauerstoffblaslanze, die bei ihrem Betrieb in der in Fig. 1 dargestellten Arbeitsposition Gas auf eine in dem metallurgischen Gefäß 1 befindliche Metallschmelze 3 ausbläst. An dem bei der Darstellung in Fig. 1 unteren Ende der Blaslanze 2 ist ein die Blaslanzenspitze bildender, auswechselbarer Lanzenkopf 4 angeordnet. Innerhalb des Lanzenkopfes 4 sind mehrere Überschalldüsen ausgebildet, was durch die vom Lanzenkopf 4 ausgehenden Striche angedeutet ist.

Über eine Rohrleitungen oder Schläuche umfassende Zuführleitung 5 ist die Blaslanze 2 mit einer Gaszuführstation 6 verbunden, die eine Ventilstation 7 umfasst, mittels welcher der Zuführleitung 5 aus dem Lanzenkopf 4 auszublasendes Gas 8 regelbar zuführbar ist. Bei dem Gas 8 handelt es sich im Ausführungsbeispiel um ein bei Sauerstoff(auf)blasverfahren verwendetes Gas, d.h. Sauerstoff oder ein sauerstoffhaltiges Gasgemisch, beispielsweise ein Argon-Sauerstoff-Gas. Es ist aber auch möglich Stickstoff oder eine stickstoffhaltige Gasmischung der Zuführleitung 5 zuzuführen. Bei in die Zuführleitung 5 einströmendem Gas 8 lässt sich an der Ventilstation 7 ein Druck p_{VS} als Vordruck einstellen und einregeln. Für die Verfahrens- und Prozesssteuerung beim Betrieb der Blaslanze 2 wird der Druck p_{VS} kontinuierlich gemessen.

Im metallurgischen Gefäß 1 oder Konverter herrscht beim Betrieb der Blaslanze 2 ein statischer (Gegen)Druck p_{A}. Die einzelnen Überschalldüsen oder Laval-Düsen des Lanzenkopfes 4 sind auf einen idealen Betriebspunkt (Design Point) ausgelegt, bei welchem der Auslegungsdruck p₀ und die Auslegungstemperatur T₀ am Eingang einer jeden Überschalldüse herrschen. Beim Betrieb der Blaslanze 2 wird am Lanzenkopf 4 nun am Eingang jeder Überschalldüse oder Laval-Düse kontinuierlich der jeweils aktuell herrschende Eintrittsdruck p₀ₜ und die jeweils herrschende Eintrittstemperatur T₀ₜ durch Detektion ermittelt und/oder gemessen. Da der Druckverlust Δpᵥₑᵣₗ von der Ventilstation zu dem Eingangsbereich einer jeden Überschalldüse durch die Beziehung Δpᵥₑᵣₗ = p_{VS} - p₀ₜ bestimmt ist, ist es möglich, eine online-Berechnung des Druckverlustes Δpᵥₑᵣₗ und damit eine Kontrolle der Abweichung des Eintrittsdrucks p₀ₜ sowie der Eintrittstemperatur T₀ₜ des der einzelnen Überschalldüse zugeführten Sauerstoffes von den Auslegungsgrößen p₀ und T₀ während des Blasprozesses durchzuführen. Auf diese Weise kann der Vordruck p_{VS} an der Ventilstation 7 so eingestellt werden, dass der korrekte Auslegungsdruck p₀ als Eintrittsdruck p₀ₜ am Eingang der jeweiligen Überschalldüse oder Laval-Düse vorliegt.

Die Erfassung des Eintrittsdrucks p₀ₜ und der Eintrittstemperatur T₀ₜ erfolgt mittels mindestens eines Detektors oder Sensors 9a, 9b, der derart im Lanzenkopf 4 angeordnet ist, dass er den Eintrittsdruck p₀ₜ und/oder die Eintrittstemperatur T₀ₜ des auszublasenden Gases 8 am Eingang aller oder mindestens einer ihm zugeordneten Überschalldüse(n) detektiert und/oder misst. Im dem Falle, dass ein Detektor oder Sensor 9a, 9b jeweils dem Eingang einer Überschalldüse zugeordnet ist, ist in dem Lanzenkopf 4 jeweils eine der Anzahl der Laval-Düsen oder Überschalldüsen entsprechende Anzahl an Detektoren und/oder Sensoren 9a, 9b angeordnet.

Schematisch ist die Anordnung des mindestens einen Sensors oder Detektors 9a, 9b in den Figuren 2 und 3 dargestellt. Die Figur 2 zeigt dabei einen mittels einer Halterung 10 im Lanzenkopf 4 angeordneten Detektor oder Sensor 9a, der über eine Leitung, insbesondere ein Kabel 11, mit einer nicht näher dargestellten Auswerte- und/oder Steuereinheit verbunden ist.
Bei dem Ausführungsbeispiel nach der Figur 3 findet ein Detektor oder Sensor 9b Verwendung, der mit einem zugeordneten Funkmodul 12 verbunden ist, mit welchem die von dem Detektor oder Sensor 9b detektierten und/oder gemessenen Messsignale drahtlos, insbesondere per Funk, an die nicht dargestellte Auswerte- und/oder Steuereinheit übermittelt werden. Hierbei umfasst das Funkmodul 12 eine Energiequelle in Form einer Batterie oder eines Energie-Havesting-Moduls.

Die mittels des mindestens einen Detektors oder Sensors 9a, 9b erhaltenen Messsignale werden an die nicht näher dargestellte angeschlossene Auswerte- und/oder Prozesssteuereinheit online kontinuierlich während des Betriebes der Blaslanze 4 im Blasprozess übermittelt und dort zur Steuerung des Betriebes der Blaslanze 2 bereitgestellt und dann auch zur Steuerung des Blasverfahrens verwendet.

Bei dem mindestens einen Detektor oder Sensor 9a, 9b handelt es sich um einen Drucksensor zur Ermittlung des Eintrittsdruckes p₀ₜ. Es können aber durchaus mehrere oder Multifunktions- Detektoren oder Sensoren 9a, 9b vorhanden und in dem Lanzenkopf 4 angeordnet sein, die aus der Gruppe der Drucksensoren, Temperatursensoren, Schwingungssensoren und/oder Lichtsensoren ausgewählt sind.

Im Lanzenkopf 4 angeordnete Schwingungssensoren detektieren und/oder messen die Schwingungsamplitude A und/oder die Schwingungsfrequenz ω der Blaslanze 2.

Als Lichtsensoren ausgebildete Detektoren oder Sensoren 9a, 9b erfassen beim Zünden von Sauerstoffstrahlen beim Sauerstoffblasen hervorgerufene optische Emissionen. Bei den Lichtsensoren kann es sich um CCD-Sensoren, CMOS-Sensoren, Fotodioden, Fotodetektoren sowie mit diesen Sensoren oder Detektoren ausgestattete Kameras handeln. Mit diesen wird die beim Zünden eines Sauerstoffstrahls auftretende Strahlung oder optische Emission im Lanzenkopf 4 erfasst oder die beim Zünden eines Sauerstoffstrahls auftretende Änderung der Strahlungsintensität oder optischen Emissionen im Lanzenkopf 4 erfasst. Hierbei kann der in Form eines Lichtsensors ausgebildete jeweilige Detektor oder Sensor 9a, 9b auch so ausgestattet und ausgerichtet sein, dass er, wie dies in Fig. 4 schematisch dargestellt ist, den Ortspunkt der Zündung oder den Zündort 13 detektiert oder erkennt. Bei der Verwendung mindestens eines, vorzugsweise aber mehrerer gerichteter optischer Sensoren 9a, 9b oder der Verwendung einer Kamera als optischer Sensorik lässt sich neben dem Zündzeitpunkt auch bei üblicherweise verwendeten Mehrlochblaslanzen der Zündort 13 ermitteln. Hierbei wird der Effekt ausgenutzt, dass bei Auftreffen eines aus dem Lanzenkopf 4 austretenden Sauerstoffstrahles 8b auf die im metallurgischen Gefäß 1 befindliche Metallschmelze 3 bei Zündung des Sauerstoffstrahles 8b am Zündort 13 ein Brennfleck entsteht, wohingegen beim Auftreffen eines Sauerstoffstrahles 8a auf im Metallschmelzbad 3 vorhandenen Schrott 14 kein Brennfleck entsteht. Der Auftreffpunkt des Sauerstoffstrahles 8b zeigt somit eine andere Strahlungsintensität und damit optische Emission als der Auftreffpunkt des Sauerstoffstrahles 8a. Dies kann genutzt werden, um Brennflecke und damit den Zündort 13 zu detektieren.

## Patentansprüche

1. Verfahren zum Betrieb einer ein Gas (8) ausblasenden Blaslanze (2) in einem metallurgischen Gefäß (1), wobei der Lanzenkopf (4) der Blaslanze (2) mindestens eine Überschalldüse aufweist
und mittels mindestens eines im Lanzenkopf (4) im Bereich der Überschalldüse angeordneten Detektors oder Sensors (9a, 9b) während des Betriebs der Blaslanze (2) im Lanzenkopf (4) der aktuelle Eintrittsdruck (p₀ₜ) des Gases (8) an der mindestens einen Überschalldüse
detektiert und/oder gemessen wird und das dabei erhaltene Messsignal während des Betriebes der Blaslanze (2) einer an den mindestens einen Detektor oder Sensor (9a, 9b) angeschlossenen Auswerte- und/oder Prozesssteuereinheit zugeführt und zur Steuerung des Betriebes der Blaslanze (2) bereitgestellt wird,
**dadurch gekennzeichnet,**
**dass** im Lanzenkopf (4) an der mindestens einen Überschalldüse mindestens der aktuelle Eintrittsdruck (p₀ₜ) des Gases (8) und mittels mindestens eines Detektors oder Sensors (9a, 9b) die aktuelle Eintrittstemperatur (T₀ₜ) des Gases (8) detektiert und/oder gemessen werden sowie der aktuelle Eintrittsdruck (p₀ₜ) des Gases (8) durch eine dynamische Anpassung des Zuführdrucks oder Vordrucks (p_{VS}) des der Blaslanze (2) zugeführten Gases (8) derart geregelt und eingestellt wird, dass der aktuelle Eintrittsdruck (p₀ₜ) dem Auslegungsdruck (p₀) der mindestens einen Überschalldüse entspricht.

2. Verfahren nach Anspruch 1, **dadurch gekennzeichnet, dass** der Zuführdruck oder Vordruck (p_{VS}) des Gases (8) an einer der Blaslanze (2) das Gas (8) zuführenden Ventilstation (7) einer Gaszuführstation (6) gemessenen wird.

3. Verfahren nach Anspruch 1 oder 2, **dadurch gekennzeichnet, dass**
während des Betriebs der Blaslanze (2) kontinuierlich am Eingang der mindestens einen Überschalldüse der Eintrittsdruck (p₀ₜ) und die Eintrittstemperatur (T₀ₜ) des Gases (8) und gleichzeitig kontinuierlich der Zuführdruck oder Vordruck (p_{VS}) des Gases (8) detektiert und/oder gemessen werden.

4. Verfahren nach einem der Ansprüche 2 oder 3, **dadurch gekennzeichnet, dass** der Druckverlust (Δpᵥₑᵣₗ) des Gases (8) zwischen der Ventilstation (7) und dem Eingangsbereich einer jeden Überschalldüse kontinuierlich gemessen wird.

5. Verfahren nach einem der vorhergehenden Ansprüche, **dadurch gekennzeichnet, dass** mittels mindestens eines im Lanzenkopf (4) im Bereich der mindestens einen Überschalldüse angeordneten Schwingungssensors (9a, 9b) während des Betriebs der Blaslanze (2), insbesondere kontinuierlich, im Lanzenkopf (4) die Schwingungsamplitude (A) und/oder die Schwingungsfrequenz (w) der Blaslanze (2) detektiert und/oder gemessen wird/werden.

6. Verfahren nach einem der vorhergehenden Ansprüche, **dadurch gekennzeichnet, dass** mittels mindestens eines im Lanzenkopf (4) im Bereich der mindestens einen Überschalldüse angeordneten Lichtsensors (9a, 9b), insbesondere CCD- oder CMOS-Sensors, während des Betriebs der Blaslanze (2) im Lanzenkopf (4) die bei einem Zünden der Sauerstoffstrahlen (8a, 8b) auftretende(n) optische(n) Emission(en) detektiert wird/werden.

7. Verfahren nach einem der vorhergehenden Ansprüche, **dadurch gekennzeichnet, dass** mittels mindestens eines im Lanzenkopf (4) im Bereich der mindestens einen Überschalldüse angeordneten und optisch durch eine Mündungsöffnung der Blaslanze hindurchgehend ausgerichteten Lichtsensors (9a, 9b), insbesondere CCD- oder CMOS-Sensors, oder mindestens einer damit ausgestatteten Kamera während des Betriebs der Blaslanze (2) im Lanzenkopf (4) außerhalb der Blaslanze (2) auftretende optische Emissionen detektiert werden.

8. Verfahren nach einem der vorhergehenden Ansprüche, **dadurch gekennzeichnet, dass** bei einer als eine mehrere Überschalldüsen aufweisende Mehrlochlanze ausgebildeten Blaslanze (2) jeder Überschalldüse jeweils mindestens ein Detektor oder Sensor (9a, 9b) zugeordnet wird.

9. Verfahren nach einem der vorhergehenden Ansprüche, **dadurch gekennzeichnet, dass** der Blaslanze (2) ein oder mehrere Detektor(en) oder Sensor(en) (9a, 9b) aus der Gruppe der Drucksensoren, Temperatursensoren, Schwingungssensoren und/oder Lichtsensoren zugeordnet wird/werden.

10. Verfahren nach einem der vorhergehenden Ansprüche, **dadurch gekennzeichnet, dass** das oder die erhaltene(n) Messsignal(e) von dem Detektor oder Sensor (9a, 9b) leitungsgebunden mittels eines in oder an der Blaslanze angeordneten Kabels (11) oder drahtlos mittels eines in der Blaslanze (2) angeordneten Funkmoduls (12) der Auswerte- und/oder Prozesssteuereinheit zugeführt wird/werden.

11. Verfahren nach einem der vorhergehenden Ansprüche, **dadurch gekennzeichnet, dass** der oder die Detektor(en) oder Sensor(en) (9a, 9b) mittels eines in der Blaslanze (2) angeordneten Energie-Harvesting-Moduls mit elektrischer Energie versorgt wird/werden.

12. Messsystem zur Ermittlung beim Betrieb einer Gas (8) ausblasenden Blaslanze (2) in einem metallurgischen Gefäß (1) zur Verfahrenssteuerung verwendeter Messsignale, wobei das Messsystem eine Blaslanze (2 mit einem mindestens eine Überschalldüse aufweisenden Lanzenkopf (4) und eine die Messsignale erhaltende und verarbeitende Auswerte- und/oder Prozesssteuereinheit umfasst, wobei im Lanzenkopf (4) im Bereich der mindestens einen Überschalldüse mindestens ein Detektor oder Sensor (9a, 9b) angeordnet ist, der leitungsmäßig mit der Auswerte- und/oder Prozesssteuereinheit in Verbindung steht und der während des Betriebs der Blaslanze (2) im Lanzenkopf (4) den Eintrittsdruck (p₀ₜ) des Gases (8) an der mindestens einen Überschalldüse detektiert und/oder misst und das oder die dabei erhaltene(n) Messsignal(e) während des Betriebes der Blaslanze (2) der an den mindestens einen Detektor oder Sensor (9a, 9b) angeschlossenen Auswerte- und/oder Prozesssteuereinheit zuführt und zur Steuerung des Betriebes der Blaslanze (2) bereitstellt,
**dadurch gekennzeichnet,**
**dass** der mindestens eine Detektor oder Sensor (9a, 9b) den Eintrittsdruck (p₀ₜ) detektiert und/oder misst und dass im Lanzenkopf (4) im Bereich der mindestens einen Überschalldüse mindestens ein Sensor (9a, 9b) angeordnet ist, der leitungsmäßig mit der Auswerte- und/oder Prozesssteuereinheit in Verbindung steht und während des Betriebs der Blaslanze (2) im Lanzenkopf (4) die Eintrittstemperatur (T₀ₜ) des Gases (8) am Eingang der mindestens einen Überschalldüse detektiert und/oder misst und das oder die dabei erhaltene(n) Messsignal(e) während des Betriebes der Blaslanze (2) der an den mindestens einen Detektor oder Sensor (9a, 9b) angeschlossenen Auswerte- und/oder Prozesssteuereinheit zugeführt und zur Steuerung des Betriebes der Blaslanze (2) bereitstellt und dass der aktuelle Eintrittsdruck (p₀ₜ) des Gases (8) durch eine dynamische Anpassung des Zuführdrucks oder Vordrucks (p_{VS}) des der Blaslanze (2) zugeführten Gases (8) derart regelbar und einstellbar ist, dass der aktuelle Eintrittsdruck (p₀ₜ) dem Auslegungsdruck (p₀) der mindestens einen Überschalldüse entspricht.

13. Messsystem nach Anspruch 12, **dadurch gekennzeichnet, dass** der Zuführdruck oder Vordruck (p_{VS}) des Gases (8) an einer der Blaslanze (2) das Gas (8) zuführenden Ventilstation (7) einer Gaszuführstation (6) messbar ist.

14. Messsystem nach Anspruch 12 oder 13, **dadurch gekennzeichnet, dass** im Lanzenkopf (4) im Bereich der mindestens einen Überschalldüse mindestens ein Drucksensor (9a, 9b) angeordnet ist, der leitungsmäßig mit der Auswerte- und/oder Prozesssteuereinheit in Verbindung steht und der während des Betriebs der Blaslanze (2) kontinuierlich im Lanzenkopf (4) den Eintrittsdruck (p₀ₜ) des Gases (8) am Eingang der mindestens einen Überschalldüse detektiert und/oder misst und das oder die dabei erhaltene(n) Messsignal(e) während des Betriebes der Blaslanze (2) der an den mindestens einen Drucksensor (9a, 9b) angeschlossenen Auswerte- und/oder Prozesssteuereinheit online zuführt und zur Steuerung des Betriebes der Blaslanze (2) bereitstellt.

15. Messsystem nach einem der Ansprüche 12 bis 14, **dadurch gekennzeichnet, dass** im Lanzenkopf (4) im Bereich der mindestens einen Überschalldüse mindestens ein Temperatursensor (9a, 9b) angeordnet ist, der leitungsmäßig mit der Auswerte- und/oder Prozesssteuereinheit in Verbindung steht und der während des Betriebs der Blaslanze (2) kontinuierlich im Lanzenkopf (4) die Eintrittstemperatur (T₀ₜ) des Gases (8) am Eingang der mindestens einen Überschalldüse detektiert und/oder misst und das oder die dabei erhaltene(n) Messsignal(e) während des Betriebes der Blaslanze (2) der an den mindestens einen Temperatursensor (9a, 9b) angeschlossenen Auswerte- und/oder Prozesssteuereinheit online zuführt und zur Steuerung des Betriebes der Blaslanze (2) bereitstellt.

16. Messsystem nach einem der Ansprüche 13 bis 15, **dadurch gekennzeichnet, dass** der Druckverlust (Δpᵥₑᵣₗ) des Gases (8) zwischen der Ventilstation (7) und dem Eingangsbereich einer jeden Überschalldüse kontinuierlich gemessen wird.

17. Messsystem nach einem der Ansprüche 12 bis 16, **dadurch gekennzeichnet, dass** im Lanzenkopf (4) im Bereich der mindestens einen Überschalldüse mindestens ein Schwingungssensor (9a, 9b) angeordnet ist, der leitungsmäßig mit der Auswerte- und/oder Prozesssteuereinheit in Verbindung steht und der während des Betriebs der Blaslanze (2), kontinuierlich, im Lanzenkopf (4) die Schwingungsamplitude (A) und/oder die Schwingungsfrequenz (ω) der Blaslanze (2) detektiert und/oder misst und das oder die dabei erhaltene(n) Messsignal(e) während des Betriebes der Blaslanze (2) der an den mindestens einen Schwingungssensor (9a, 9b) angeschlossenen Auswerte- und/oder Prozesssteuereinheit online zuführt und zur Steuerung des Betriebes der Blaslanze (2) bereitstellt.

18. Messsystem nach einem der Ansprüche 12 bis 17, **dadurch gekennzeichnet, dass** im Lanzenkopf (4) im Bereich der mindestens einen Überschalldüse mindestens ein Lichtsensor (9a, 9b), insbesondere ein CCD- oder CMOS-Sensor, oder mindestens eine damit ausgestattete Kamera angeordnet ist, der/die leitungsmäßig mit der Auswerte- und/oder Prozesssteuereinheit in Verbindung steht und der während des Betriebs der Blaslanze (2) im Lanzenkopf (4) die bei einem Zünden der Sauerstoffstrahlen (8a, 8b) auftretende(n) optische(n) Emission(en) detektiert und/oder misst und das oder die dabei erhaltene(n) Mess-signal(e) während des Betriebes der Blaslanze (2) der an den mindestens einen Lichtsensor (9a, 9b), insbesondere CCD- oder CMOS-Sensor oder die mindestens eine Kamera, angeschlossenen Auswerte- und/oder Prozesssteuereinheit online zuführt und zur Steuerung des Betriebes der Blaslanze (2) bereitstellt.

19. Messsystem nach einem der Ansprüche 12 bis 18, **dadurch gekennzeichnet, dass** im Lanzenkopf (4) im Bereich der mindestens einen Überschalldüse mindestens ein Lichtsensor (9a, 9b), insbesondere ein CCD- oder CMOS-Sensor, oder mindestens eine damit ausgestattete Kamera angeordnet ist, der/die optisch durch eine Mündungsöffnung der Blaslanze (2) hindurchgehend ausgerichtet ist und der/die leitungsmäßig mit der Auswerte- und/oder Prozesssteuereinheit in Verbindung steht und der/die während des Betriebs der Blaslanze (2) im Lanzenkopf (4) außerhalb der Blaslanze (2) auftretende optische Emissionen detektiert und/oder misst und das oder die dabei erhaltene(n) Messsignal(e) während des Betriebes der Blaslanze (2) der an den mindestens einen Lichtsensor (9a, 9b) oder die mindestens eine Kamera angeschlossenen Auswerte- und/oder Prozesssteuereinheit online zuführt und zur Steuerung des Betriebes der Blaslanze (2) bereitstellt.

20. Messsystem nach einem der Ansprüche 12 bis 19, **dadurch gekennzeichnet, dass** die Blaslanze (2) als mehrere Überschalldüsen aufweisende Mehrlochlanze ausgebildet ist, wobei jeder der Überschalldüsen jeweils mindestens ein Detektor oder Sensor (9a, 9b) zugeordnet ist.

21. Messsystem nach einem der Ansprüche 12 bis 20, **dadurch gekennzeichnet, dass** die Blaslanze (2) einen oder mehrere Detektor(en) oder Sensor(en) (9a, 9b) aus der Gruppe der Drucksensoren, Temperatursensoren, Schwingungssensoren und/oder Lichtsensoren aufweist.

22. Messsystem nach einem der Ansprüche 12 bis 21, **dadurch gekennzeichnet, dass** der oder die Detektor(en) oder Sensor(en) (9a, 9b) leitungsgebunden mittels eines in oder an der Blaslanze (2) angeordneten Kabels (11) oder drahtlos mittels eines in der Blaslanze angeordneten Funkmoduls (12) mit der Auswerte- und/oder Prozesssteuereinheit verbunden ist/sind, wobei der oder die drahtlos mit der Auswerte- und/oder Prozesssteuereinheit verbundene(n) Detektor(en) oder Sensor(en) (9a, 9b) mit einem in der Blaslanze (2) angeordneten Energie-Harvesting-Modul verbunden sind.

## Claims

1. Method of operating a blowing lance (2), which blows out a gas (8), into a metallurgical vessel (1), wherein the lance head (4) of the blowing lance (2) comprises at least one supersonic nozzle and the current entry pressure (p₀ₜ) of the gas (8) in the lance head (4) at the at least one supersonic nozzle is detected and/or measured by means of at least one detector or senor (9a, 9b), which is arranged in the lance head (4) in the region of the supersonic nozzle, during operation of the blowing lance (2) and the measurement signal obtained in that case during operation of the blowing lance (2) is supplied to an evaluating and/or process control unit, which is connected with the at least one detector or sensor (9a, 9b), and is provided for control of the operation of the blowing lance (2), **characterised in that** at least the current entry pressure (p₀ₜ) of the gas (8) and, by means of at least one detector or sensor (9a, 9b), the current entry temperature (T₀ₜ) of the gas (8) are detected and/or measured in the lance head (4) at the at least one supersonic nozzle and the current entry pressure (p₀ₜ) of the gas (8) is so regulated and set by dynamic adaptation of the feed pressure or pre-pressure (P_{VS}) of the gas (8) fed to the blowing lance (2) that the current entry pressure (p₀ₜ) corresponds with the rated pressure (p₀) of the at least one supersonic nozzle).

2. Method according to claim 1, **characterised in that** the feed pressure or pre-pressure (p_{VS}) of the gas (8) is measured at a valve station (7), which feeds the gas (8) to the blowing lance (2), of a gas feed station (6).

3. Method according to claim 1 or 2, **characterised in that** during operation of the blowing lance (2) the entry pressure (p₀ₜ) and the entry temperature (T₀ₜ) of the gas (8) are continuously detected and/or measured at the inlet of the at least one supersonic nozzle and at the same time the feed pressure or pre-pressure (p_{VS}) of the gas (8) is continuously detected and/or measured.

4. Method according to one of claims 2 and 3, **characterised in that** the pressure loss (Δpᵥₑᵣₗ) of the gas (8) between the valve station (7) and the inlet region of each supersonic nozzle is continuously measured.

5. Method according to any one of the preceding claims, **characterised in that** the oscillation amplitude (A) and/or the oscillation frequency (ω) of the blowing lance (2) is or are detected and/or measured in the lance head (4), particularly continuously, during operation of the blowing lance (2) by means of at least one oscillation sensor (9a, 9b), which is arranged in the lance head (4) in the region of the at least one supersonic nozzle.

6. Method according to any one of the preceding claims, **characterised in that** the optical emission or emissions occurring on ignition of the oxygen jets (8a, 8b) is or are detected in the lance head (4) during operation of the blowing lance (2) by means of at least one light sensor (9a, 9b), particularly CCD or CMOS sensor, which is arranged in the lance head (4) in the region of the at least one supersonic nozzle.

7. Method according to any one of the preceding claims, **characterised in that** optical emissions occurring outside the blowing lance (2) are detected in the lance head (4) during the operation of the blowing lance (2) by means of at least one light sensor (9a, 9b), particularly CCD or CMOS sensor, which is arranged in the lance head (4) in the region of the at least one supersonic nozzle and which is oriented optically through a mouth opening of the blowing lance, or by means of at least one camera equipped therewith.

8. Method according to any one of the preceding claims, **characterised in that** in the case of a blowing lance (2) constructed as a multi-aperture lance having several supersonic nozzles at least one respective detector or sensor (9a, 9b) is associated with each supersonic nozzle.

9. Method according to any one of the preceding claims, **characterised in that** one or more detectors or sensors (9a, 9b) from the group of pressure sensors, temperature sensors, oscillation sensors and/or light sensors is or are associated with the blowing lance (2).

10. Method according to any one of the preceding claims, **characterised in that** the obtained measurement signal or signals from the detector or sensor (9a, 9b) is or are supplied to the evaluating and/or process control unit by wire by means of a cable (11) arranged in or at the blowing lance (2) or in wire-free manner by means of a radio module (12) arranged in the blowing lance (2).

11. Method according to any one of the preceding claims, **characterised in that** the detector or detectors or sensor or sensors (9a, 9b) is or are supplied with electrical energy by means of an energy harvesting module arranged in the blowing lance (2).

12. Measuring system for determining measurement signals used for process control in operation of a blowing lance (2), which blows out gas (8), in a metallurgical vessel (1), wherein the measuring system comprises a blowing lance (2) with a lance head (4), which comprises at least one supersonic nozzle, and an evaluating and/or process control unit, which receives and processes the measurement signals, wherein arranged in the lance head (4) in the region of the at least one supersonic nozzle is at least one detector or sensor (9a, 9b) which is conductively connected with the evaluating and/or process control unit and which during operation of the blowing lance (2) detects and/or measures in the lance head (4) the entry pressure (pₜ) of the gas (8) at the at least one supersonic nozzle and the measurement signal or signals received in that case during operation of the blowing lance (2) is or are supplied to the evaluating and/or process control unit, which is connected with the at least one detector or sensor (9a, 9b), and used for control of operation of the blowing lance (2), **characterised in that** the at least one detector or sensor (9a, 9b) detects and/or measures the entry pressure (p₀₂) and that arranged in the lance head (4) in the region of the at least one supersonic nozzle is at least one sensor (9a, 9b) which is conductively connected with the evaluating and/or process control unit and during operation of the lance head (2) detects and/or measures in the lance head (4) the entry temperature (T₀ₜ) of the gas (8) at the inlet of the at least one supersonic nozzle and the measurement signal or signals received **in that** case during operation of the lance head (2) is or are supplied to the evaluating and/or process control unit, which is connected with the at least one detector or sensor (9a, 9b), and provided for control of the operation of the blowing lance (2) and that the current entry pressure (p₀ₜ) of the gas (8) is so regulable and settable by dynamic adaptation of the feed pressure or pre-pressure (p_{VS}) of the gas (8) fed to the blowing lance (2) that the current entry pressure (p₀ₜ) corresponds with the rated pressure (p₀) of the at least one supersonic nozzle.

13. Measuring system according to claim 12, **characterised in that** the feed pressure or pre-pressure (p_{VS}) of the gas (8) is measurable at a valve station (7), which feeds the gas (8) to the blowing lance (2), of a gas feed station (6).

14. Measuring system according to claim 12 or 13, **characterised in that** arranged in the lance head (4) in the region of the at least one supersonic nozzle is at least one pressure sensor (9a, 9b) which is conductively connected with the evaluating and/or process control unit and which during operation of the blowing lance (2) continuously detects and/or measures in the lance head (4) the entry pressure (p₀ₜ) of the gas (8) at the inlet of the at least one supersonic nozzle and the measurement signal or signals received in that case during operation of the blowing lance (2) is or are supplied on-line to the evaluating and/or process control unit, which is connected with the at least one pressure sensor (9a, 9b), and provided for control of the operation of the blowing lance (2).

15. Measuring system according to any one of claims 12 to 14, **characterised in that** arranged in the lance head (4) in the region of the at least one supersonic nozzle is at least one temperature sensor (9a, 9b) which is conductively connected with the evaluating and/or process control unit and which during operation of the blowing lance (2) continuously detects and/or measures in the lance head (4) the entry temperature (T₀ₜ) of the gas (8) at the inlet of the at least one supersonic nozzle and the measurement signal or signals received **in that** case during operation of the blowing lance (2) is or are supplied on-line to the evaluating and/or process control unit, which is connected with the at least one temperature sensor (9a, 9b), and provided for control of the operation of the blowing lance (2).

16. Measuring system according to any one of claims 13 to 15, **characterised in that** the pressure loss (Δpᵥₑᵣₗ) of the gas (8) between the valve station (7) and the inlet region of each supersonic nozzle is continuously measured.

17. Measuring system according to any one of claims 12 to 16, **characterised in that** arranged in the lance head (4) in the region of the at least one supersonic nozzle is at least one oscillation sensor (9a, 9b) which is conductively connected with the evaluating and/or process control unit and which during operation of the blowing lance (2) continuously detects and/or measures in the lance head (4) the oscillation amplitude (A) and/or the oscillation frequency (ω) of the blowing lance (2) and the measurement signal or signals received **in that** case during operation of the blowing lance (2) is or are supplied on-line to the evaluating and/or process control unit, which is connected with the at least one oscillation sensor (9a, 9b), and provided for control of the operation of the blowing lance (2).

18. Measuring system according to any one of claims 12 to 17, **characterised in that** arranged in the lance head (4) in the region of the at least one supersonic nozzle is at least one light sensor (9a, 9b), particularly a CCD or CMOS sensor, or at least one camera equipped therewith, which is conductively connected with the evaluating and/or process control unit and which during operation of the blowing lance (2) detects and/or measures in the lance head (4) the optical emission or emissions occurring on ignition of the oxygen jets (8a, 8b) and the measurement signal or signals received **in that** case during operation of the blowing lance (2) is or are supplied on-line to the evaluating and/or process control unit, which is connected with the at least one light sensor (9a, 9b), particularly CCD or CMOS sensor, or the at least one camera, and provided for control of the operation of the blowing lance (2).

19. Measuring system according to any one of claims 12 to 18, **characterised in that** arranged in the lance head (4) in the region of the at least one supersonic nozzle is at least one light sensor (9a, 9b), particularly a CCD or CMOS sensor, or at least one camera equipped therewith, which is oriented optically through a mouth opening of the blowing lance (2) and is conductively connected with the evaluating and/or process control unit and which during operation of the blowing lance (2) detects and/or measures in the lance head (4) optical emissions occurring outside the blowing lance (2) and the measurement signal or signals received **in that** case during operation of the blowing lance (2) is or are supplied on-line to the evaluating and/or process control unit, which is connected with the at least one light sensor (9a, 9b) or the at least one camera, and provided for control of the operation of the blowing lance (2).

20. Measuring system according to any one of claims 12 to 19, **characterised in that** the blowing lance (2) is constructed as a multi-aperture lance comprising several supersonic nozzles, wherein at least one respective detector or sensor (9a, 9b) is associated with the each of the supersonic nozzles.

21. Measuring system according to any one of claims 12 to 20, **characterised in that** the blowing lance (2) comprises one or more detectors or sensors (9a, 9b) from the group of pressure sensors, temperature sensors, oscillation sensors and/or light sensors.

22. Measuring system according to any one of claims 12 to 21, **characterised in that** the detector or detectors or sensor or sensors (9a, 9b) is or are connected with the evaluating and/or process control unit by wire by means of a cable (11) arranged in or at the blowing lance (2) or in wire-free manner by means of a radio module (12) arranged in the blowing lance, wherein the detector or detectors or sensor or sensors (9a, 9b) connected in wire-free manner with the evaluating and/or process control unit is or are connected with an energy harvesting module arranged in the blowing lance (2).

## Revendications

1. Procédé pour l'actionnement d'une lance de soufflage (2) éjectant un gaz (8) dans une cuve métallurgique (1), dans lequel la tête de lance (4) de la lance de soufflage (2) présente au moins une buse supersonique, et au moyen d'un détecteur ou d'un capteur (9a, 9b) disposé dans la tête de lance (4) dans la zone de la buse supersonique, au cours de l'actionnement de la lance de soufflage (2) dans la tête de lance (4), la pression d'entrée actuelle (p₀ₜ) du gaz (8) à ladite au moins une buse supersonique est détectée et/ou est mesurée, et le signal de mesure obtenu en l'occurrence au cours de l'actionnement de la lance de soufflage (2) est acheminé à une unité d'évaluation et/ou de traitement raccordée audit au moins un détecteur ou capteur (9a, 9b) et est mis à disposition pour la commande de l'actionnement de la lance de soufflage (2), **caractérisé en ce que**, dans la tête de lance (4), à ladite au moins une buse supersonique, au moins la pression d'entrée actuelle (p₀ₜ) du gaz (8) et, au moyen d'au moins un détecteur ou un capteur (9a, 9b), la température d'entrée actuelle (T₀ₜ) du gaz (8) sont détectées et/ou sont mesurées, de même que la pression d'entrée actuelle (p₀ₜ) du gaz (8) est commandée et est réglée via une adaptation dynamique de la pression d'alimentation ou de la pression de précompression (pᵥₛ) du gaz (8) alimentée à la lance de soufflage (2), d'une manière telle que la pression d'entrée actuelle (p₀ₜ) correspond à la pression (p₀) prise comme base de ladite au moins une buse supersonique.

2. Procédé selon la revendication 1, **caractérisé en ce que** la pression d'alimentation ou la pression de précompression (pᵥₛ) du gaz (8) est mesurée à un bloc de soupapes (7) d'un poste d'alimentation de gaz (6), qui alimente le gaz (8) à la lance de soufflage (2).

3. Procédé selon la revendication 1 ou 2, **caractérisé en ce que**, au cours de l'actionnement de la lance de soufflage (2), en continu, à l'entrée de ladite au moins une buse supersonique, la pression d'entrée (p₀ₜ) et la température d'entrée (T₀ₜ) du gaz (8) et de manière simultanée, en continu, la pression d'alimentation ou la pression de précompression (pᵥₛ) du gaz (8) sont détectées et/ou sont mesurées.

4. Procédé selon l'une quelconque des revendications 2 ou 3, **caractérisé en ce que** la perte de pression (Δpᵥₑᵣₗ) du gaz (8) entre le bloc de soupapes (7) et la zone d'entrée de chacune des buses supersoniques est mesurée en continu.

5. Procédé selon l'une quelconque des revendications précédentes, **caractérisé en ce que**, au moyen d'au moins un capteur de l'oscillation (9a, 9b) disposé dans la tête de lance (4) dans la zone de ladite au moins une buse supersonique, au cours de l'actionnement de la lance de soufflage (2), l'amplitude d'oscillation (A) et/ou la fréquence d'oscillation (ω) de la lance de soufflage (2) est/sont détectée(s) et/ou est/sont mesurée(s) dans la tête de lance (4), en particulier en continu.

6. Procédé selon l'une quelconque des revendications précédentes, **caractérisé en ce que**, au moyen d'au moins un capteur de lumière (9a, 9b) disposé dans la tête de lance (4) dans la zone de ladite au moins une buse ultrasonique, en particulier d'un capteur CCD ou CMOS, au cours de l'actionnement de la lance de soufflage (2), l'émission/les émissions optique(s) qui apparaît/apparaissent lors de l'allumage des faisceaux d'oxygène (8a, 8b) dans la tête de lance (4) est/sont détectée(s).

7. Procédé selon l'une quelconque des revendications précédentes, **caractérisé en ce que**, au moyen d'au moins un capteur de lumière (9a, 9b) disposé dans la tête de lance (4) dans la zone de ladite au moins une buse ultrasonique et orienté du point de vue optique à travers une ouverture d'embouchure de la lance de soufflage, en particulier d'un capteur CCD ou CMOS, ou au moins d'une caméra équipée de la sorte, les émissions optiques qui apparaissent à l'extérieur de la lance de soufflage (2) au cours de l'actionnement de la lance de soufflage (2) dans la tête de lance (4), sont détectées.

8. Procédé selon l'une quelconque des revendications précédentes, **caractérisé en ce que**, dans le cas d'une lance de soufflage (2) réalisée sous la forme d'une lance à trous multiples qui présente plusieurs buses supersoniques, à chaque buse supersonique est attribué respectivement au moins un détecteur ou un capteur (9a, 9b).

9. Procédé selon l'une quelconque des revendications précédentes, **caractérisé en ce que**, à la lance de soufflage (2) est/sont attribué(s) un ou plusieurs détecteurs ou capteurs (9a, 9b) choisi(s) parmi le groupe des capteurs de pression, des capteurs de température, des capteurs de l'oscillation et/ou des capteurs de lumière.

10. Procédé selon l'une quelconque des revendications précédentes, **caractérisé en ce que** le signal ou les signaux obtenu(s) à partir du détecteur ou du capteur (9a, 9b) est/sont acheminé(s) à l'unité d'évaluation et/ou de traitement par une connexion au moyen d'un câble (11) disposé dans ou contre la lance de soufflage (2) ou sans fil au moyen d'un module de radiocommunication (12) disposé dans la lance de soufflage (2).

11. Procédé selon l'une quelconque des revendications précédentes, **caractérisé en ce que** le ou les détecteur(s) ou le ou les capteur(s) (9a, 9b) est/sont alimenté(s) en énergie électrique au moyen d'un module de récupération d'énergie disposé dans la lance de soufflage (2).

12. Système de mesure pour la détermination, lors de l'actionnement d'une lance de soufflage (2) éjectant un gaz (8) dans une cuve métallurgique (1), de signaux de mesure utilisés pour la commande du procédé, dans lequel le système de mesure comprend une lance de soufflage (2) qui comprend au moins une tête de lance (4) présentant au moins une buse supersonique ainsi qu'une unité d'évaluation et/ou de traitement qui récupère et qui traite les signaux de mesure, dans lequel au moins un détecteur ou un capteur (9a, 9b) est disposé dans la tête de lance (4) dans la zone de ladite au moins une buse supersonique, qui est mis en relation par une connexion avec l'unité d'évaluation et/ou de traitement et qui détecte et/ou qui mesure, au cours de l'actionnement de la lance de soufflage (2), dans la tête de lance (4), la pression d'entrée (p₀ₜ) du gaz (8) à ladite au moins une buse supersonique, et achemine le signal ou les signaux de mesure obtenu(s) en l'occurrence au cours de l'actionnement de la lance de soufflage (2) à l'unité d'évaluation et/ou de traitement raccordée audit au moins un détecteur ou capteur (9a, 9b) et le ou les met à disposition pour la commande de l'actionnement de la lance de soufflage (2), **caractérisé en ce que** ledit au moins un détecteur ou capteur (9a, 9b) détecte et/ou mesure la pression d'entrée (p₀ₜ) et **en ce qu'**est disposé dans la tête de lance (4) dans la zone de ladite au moins une buse supersonique au moins un capteur (9a, 9b), qui est mis en relation par une connexion avec l'unité d'évaluation et/ou de traitement et qui détecte et/ou qui mesure au cours de l'actionnement de la lance de soufflage (2) dans la tête de lance (4) la température d'entrée (T₀ₜ) du gaz (8) à l'entrée de ladite au moins une buse supersonique et achemine le signal ou les signaux de mesure obtenu(s) au cours de l'actionnement de la lance de soufflage (2) à l'unité d'évaluation et/ou de traitement raccordée audit au moins un détecteur ou capteur (9a, 9b) et le/les met à disposition pour la commande de l'actionnement de la lance de soufflage (2), et **en ce que** la pression d'entrée actuelle (p₀ₜ) du gaz (8) peut être commandée et peut être réglée via une adaptation dynamique de la pression d'alimentation ou de la pression de précompression (pᵥₛ) du gaz (8) alimenté à la lance de soufflage (2), d'une manière telle que la pression d'entrée actuelle (p₀ₜ) corresponde à la pression (p₀) prise comme base de ladite au moins une buse supersonique.

13. Système de mesure selon la revendication 12, **caractérisé en ce que** la pression d'alimentation ou la pression de précompression (pᵥₛ) du gaz (8) peut être mesurée à un bloc de soupapes (7) d'un poste d'alimentation de gaz (8), qui alimente le gaz (8) à une des lances de soufflage (2).

14. Système de mesure selon la revendication 12 ou 13, **caractérisée en ce que**, dans la tête de lance (4), dans la zone de ladite au moins une buse supersonique, est disposé au moins un capteur de pression (9a, 9b) qui est mis en relation par une connexion avec l'unité d'évaluation et/ou de traitement et qui détecte et/ou qui mesure, au cours de l'actionnement de la lance de soufflage (2), en continu, dans la tête de lance (4), la pression d'entrée (p₀ₜ) du gaz (8) à l'entrée de ladite au moins une buse supersonique et achemine en ligne le signal ou les signaux de mesure obtenu(s) en l'occurrence au cours de l'actionnement de la lance de soufflage (2) à l'unité d'évaluation et/ou de traitement raccordée audit au moins un capteur de pression (9a, 9b) et le ou les met à disposition pour la commande de l'actionnement de la lance de soufflage (2).

15. Système de mesure selon l'une quelconque des revendications 12 à 14, **caractérisé en ce que**, dans la tête de lance (4), dans la zone de ladite au moins une buse supersonique, est disposé au moins un capteur de température (9a, 9b) qui est mis en relation par une connexion avec l'unité d'évaluation et/ou de traitement et qui détecte et/ou qui mesure, au cours de l'actionnement de la lance de soufflage (2), en continu, dans la tête de lance (4), la température d'entrée (T₀ₜ) du gaz (8) à l'entrée de ladite au moins une buse supersonique et achemine en ligne le signal ou les signaux de mesure obtenu(s) en au cours de l'actionnement de la lance de soufflage (2) à l'unité d'évaluation et/ou de traitement raccordée audit au moins un capteur de pression (9a, 9b) et le ou les met à disposition pour la commande de l'actionnement de la lance de soufflage (2).

16. Système de mesure selon l'une quelconque des revendications 13 à 15, **caractérisé en ce que** la perte de pression (Δpᵥₑᵣₗ) du gaz (8) entre le bloc de soupapes (7) et la zone d'entrée de chacune des buses supersoniques est mesurée en continu.

17. Système de mesure selon l'une quelconque des revendications 12 à 16, **caractérisé en ce que**, dans la tête de lance (4), dans la zone de ladite au moins une buse supersonique, est disposé au moins un capteur de l'oscillation (9a, 9b), qui est mis en relation par une connexion avec l'unité d'évaluation et/ou de traitement et qui détecte et/ou qui mesure, au cours de l'actionnement de la lance de soufflage (2), en continu, dans la tête de lance (4), l'amplitude d'oscillation (A) et/ou la fréquence d'oscillation (ω) de la lance de soufflage (2) et achemine en ligne le signal ou les signaux de mesure obtenu(s) en l'occurrence au cours de l'actionnement de la lance de soufflage (2) à l'unité d'évaluation et/ou de traitement raccordée audit au moins un capteur de l'oscillation (9a, 9b) et le ou les met à disposition pour la commande de l'actionnement de la lance de soufflage (2).

18. Système de mesure selon l'une quelconque des revendications 12 à 17, **caractérisé en ce que**, dans la tête de lance (4), dans la zone de ladite au moins une buse supersonique, est disposé au moins un capteur de la lumière (9a, 9b), en particulier un capteur CCD ou CMOS, ou au moins une caméra équipée de la sorte, qui est mis(e) en relation par une connexion avec l'unité d'évaluation et/ou de traitement et qui détecte et/ou qui mesure au cours de l'actionnement de la lance de soufflage (2), dans la tête de lance (4), l'émission/les émissions optiques qui apparaît/apparaissent lors d'un allumage des faisceaux d'oxygène (8a, 8b) et achemine en ligne le signal ou les signaux de mesure obtenu(s) au cours de l'actionnement de la lance de soufflage (2) à l'unité d'évaluation et/ou de traitement raccordée audit au moins un capteur de lumière (9a, 9b), en particulier au capteur CCD ou CMOS ou à ladite au moins une caméra, et le ou les met à disposition pour la commande de l'actionnement de la lance de soufflage (2).

19. Système de mesure selon l'une quelconque des revendications 12 à 18, **caractérisé en ce que**, dans la tête de lance (4), dans la zone de ladite au moins une buse supersonique, est disposé au moins un capteur de la lumière (9a, 9b), en particulier un capteur CCD ou CMOS, ou au moins une caméra équipée de la sorte, qui est orienté(e) du point de vue optique à travers une ouverture d'embouchure de la lance de soufflage (2) et qui est mis(e) en relation par une connexion avec l'unité d'évaluation et/ou de traitement et qui détecte et/ou qui mesure au cours de l'actionnement de la lance de soufflage (2), dans la tête de lance (4), les émissions optiques qui apparaissent à l'extérieur de la lance de soufflage (2) et achemine en ligne le signal ou les signaux de mesure obtenu(s) en l'occurrence au cours de l'actionnement de la lance de soufflage (2) à l'unité d'évaluation et/ou de traitement raccordée audit au moins un capteur de lumière (9a, 9b) ou à ladite au moins une caméra, et le ou les met à disposition pour la commande de l'actionnement de la lance de soufflage (2).

20. Système de mesure selon l'une quelconque des revendications 12 à 19, **caractérisé en ce que** la lance de soufflage (2) est réalisée sous la forme d'une lance à trous multiples qui présente plusieurs buses supersoniques, dans lequel respectivement au moins un détecteur ou un capteur (9a, 9b) est attribué à chaque buse supersonique.

21. Système de mesure selon l'une quelconque des revendications 12 à 20, **caractérisé en ce que** la lance de soufflage (2) présente un ou plusieurs détecteurs ou capteurs (9a, 9b) choisis parmi le groupe des capteurs de pression, des capteurs de température, des capteurs de l'oscillation et/ou des capteurs de lumière.

22. Système de mesure selon l'une quelconque des revendications 12 à 21, **caractérisé en ce que** le ou les détecteur(s) ou le ou les capteur(s) (9a, 9b) est/sont connectés au moyen d'un câble (11) disposé dans ou contre la lance de soufflage (2) ou sans fil au moyen d'un module de radiocommunication (12) avec l'unité d'évaluation et/ou de traitement, le ou les détecteur(s) ou le ou les capteur(s) (9a, 9b) mis en relation sans fil avec l'unité d'évaluation et/ou de traitement étant relié(s) à un module de récupération d'énergie disposé dans la lance de soufflage (2).
